# EUROPÄISCHE PATENTSCHRIFT

(11) **EP 0 705 171 B1**
(45) Veröffentlichungstag und Bekanntmachung des Hinweises auf die Patenterteilung: **06.03.2002**
(21) Anmeldenummer: 94921626.1
(22) Anmeldetag: 27.06.1994
(51) Int. Cl.: B41F 33/00

(54) **VERFAHREN ZUR STEUERUNG ODER REGELUNG EINER DRUCKTECHNISCHEN MASCHINE**
PROCESS FOR CONTROLLING OR REGULATING A PRINTING MACHINE
PROCEDE DE COMMANDE OU DE REGULATION UNE MACHINE D'IMPRESSION

(30) Priorität: 25.06.1993 DE 4321179
(43) Veröffentlichungstag der Anmeldung: 10.04.1996
(62) Teilanmeldung aus: 98106541.0
(73) Patentinhaber: Heidelberger Druckmaschinen Aktiengesellschaft, 69115 Heidelberg (DE)
(72) Erfinder: KIPPHAN, Helmut, D-68723 Schwetzingen (DE); GEISSLER, Wolfgang, D-76669 Bad Schönborn (DE); FISCHER, Gerhard, D-74889 Sinsheim (DE); HUBER, Werner, D-69231 Rauenberg (DE); KISTLER, Bernd, D-75031 Eppingen (DE); LÖFFLER, Gerhard, D-69190 Walldorf (DE); RODI, Anton, D-69181 Leimen (DE); BUCHER, Harald, D-74927 Eschelbronn (DE); RENSCH, Clemens, D-69120 Heidelberg (DE)
(74) Vertreter: Fey, Hans-Jürgen
(86) Internationale Anmeldenummer: EP9402078
(87) Internationale Veröffentlichungsnummer: WO9500336

(56) Entgegenhaltungen:
- EP-A- 0 127 831
- EP-A- 0 194 331
- EP-A- 0 357 987
- EP-A- 0 522 301
- EP-A- 0 576 824
- WO-A-89/01867
- DE-A- 3 932 932
- DE-A- 4 023 314
- GB-A- 2 261 341

## Beschreibung

Die Erfindung betrifft ein Verfahren zur Steuerung oder Regelung einer drucktechnischen Maschine. Die Erfindung ist bei Druckmaschinen anwendbar, die Vorrichtungen zur Handhabung, zum Bedrucken und zur Behandlung von Bogen beinhalten.

Bekannt sind Verfahren und Einrichtungen zum Steuern und Regeln von Betriebsvorgängen an Druckmaschinen, denen Schneid- und Falzvorrichtungen nachgeordnet sind. Zum Steuern und Regeln der Farbgebung und des Schnitt- und Falzregisters werden beim Transport eines Bogens oder einer Bahn durch die Druckwerke auf der Oberfläche des Bedruckstoffes neben einem eigentlichen Druckbild farbige Druckkontrollstreifen, Paßkreuze und andere Registermarkierungen erzeugt.

Zur Farbregelung ist es bekannt, anhand von Farbmessungen in Farbfeldern einer bestimmten Farbe des Druckkontrollstreifens Istwerte für die Farbregelung zu gewinnen. Die vorzugsweise optoelektronisch gewonnenen Farbmeßwerte können an eine Steuer- und Regelschaltung weitergegeben werden, wo sie mit Sollwerten verglichen werden und in Stellgrößen für Stellelemente einer Farbverteilungseinrichtung umgewandelt werden.

Zur Registereinstellung sind Einrichtungen bekannt, die online wirkende Registermarkensensoren aufweisen, die auf in Registermarkenspuren mitgedruckte Registermarken gerichtet sind. Ebenso gibt es offline arbeitende Einrichtungen, bei denen mit einem Paßkreuzleser die Registerhaltigkeit von Paßkreuzen gemessen wird und die Meßwerte anschließend an besagte Maschinensteuerung weitergegeben werden, wo Stellgrößen für die Registereinstellvorrichtungen erzeugt werden.

Nachteilig bei diesen Lösungen ist, daß die Meßorte für die Istwert-Ermittlung der zu steuernden oder zu regelnden Betriebsgrößen durch die zur Qualitätssicherung dienenden Farbmeßfelder, Paßkreuze und Registermarken fest vorgegeben sind. Die Herstellung dieser Meßmarkierungen erzeugt in der Druckvorstufe einen erheblichen Aufwand.

Die Genauigkeit derartiger Farbmeßfelder und Paßkreuze ist durch Montage-, Kopier- und Entwicklungsfehler in der Druckvorstufe begrenzt. Weiterhin begrenzen die nicht zum eigentlichen Druckbild gehörenden Druckkontrollstreifen und Paßkreuze, die für das Druckbild auf dem Bedruckstoff zur Verfügung stehende Fläche. Die Farbmeßfelder eines Druckkontrollstreifens, der in der Regel dem eigentlichen Druckbild in Transportrichtung des Bedruckstoffes vorgeordnet oder nachfolgend angeordnet ist, sind nur eingeschränkt repräsentativ für das Druckbild. Desweiteren sind die bisherigen Lösungen bezüglich der Wahl des Farbmeßortes unflexibel.

Da für die verschiedenen zu steuernden oder zu regelnden Betriebsvorgänge jeweils separate Sensoren für die Istwert-Gewinnung vorgesehen werden müssen, erhöhen sich der Aufwand und die Kosten für die Steuerung und Regelung von gleichzeitig mehr als zwei Betriebsvorgängen.

Aufgabe der Erfindung ist es, ein Verfahren zu entwickeln, das die Bedienperson bei der Auswahl von Meßorten für die Steuerung oder Regelung eines Betriebsvorganges einer drucktechnischen Maschine unterstützt.

Die Aufgabe wird erfindungsgemäß durch ein Verfahren gemäß den Merkmalen des Anspruchs 1 gelöst.

Bei diesem Verfahren werden mit mindestens einer innerhalb der Maschine angeordneten Bildaufnahmeeinrichtung Bildinformationen von mindestens einer Oberfläche mindestens eines Druckerzeugnisses erzeugt und die Bildinformationen werden einer Verarbeitungseinrichtung zugeführt, wobei die Bildaufnahmeeinrichtung zusätzlich zur gesamten Oberfläche des Druckerzeugnisses die Oberfläche der das Druckerzeugnis relativ zur Bildaufnahmeeinrichtung fördernden Einrichtung abtastet. Aus den Bildinformationen, die die Oberfläche des Druckerzeugnisses und der das Druckerzeugnis fördernden Einrichtung wiedergeben, werden Koordinaten für die Meßorte der Bildaufnahmeeinrichtung bestimmt. An den Meßorten werden mit Hilfe der Bildaufnahmeeinrichtung Bildsignale bestimmt, welche die Lage des Druckerzeugnisses relativ zu der das Druckerzeugnis fördernden Einrichtung beinhalten. Die Bildsignale wiederum werden der Verarbeitungeinrichtung zugeführt, in der Stellsignale erzeugt werden, die für die Steuerung oder Regelung der das Druckerzeugnis fördernden Einrichtung verwendet werden.

Eine Einrichtung zur Steuerung oder Regelung einer drucktechnischen Maschine, mit der das Verfahren durchgeführt werden kann, besteht aus mindestens einer Bildaufnahmeeinrichtung, die auf die Oberfläche des Druckerzeugnisses gerichtet ist und die mit einer Steuer- und Regelschaltung verbunden ist. Der Steuer- und Regelschaltung sind Bildinformationen zuführbar, die die Oberfläche des Druckerzeugnisses und die Oberfläche der das Druckerzeugnis fördernden Einrichtung wiedergeben. Zur Beeinflussung der Betriebsvorgänge innerhalb der drucktechnischen Maschine steht die Steuer- und Regelschaltung mit Stellgliedern der das Druckerzeugnis fördernden Einrichtung in Verbindung.

Im folgenden wird die Erfindung und Beispiele, die das Verständnis der Erfindung in ihrem Zusammenhang mit der Steuerung oder Regelung.

Weiterer Betriebsvorgänge erleichten sollen, beschrieben :

Aus den die Oberfläche eines Druckerzeugnisses und einer das Druckerzeugnis fördernden Einrichtung wiedergebenden Bildinformationen werden mittels der Steuer- und Regelschaltung die Koordinaten für die Meßorte der Bildaufnahmeeinrichtung bestimmt. Die Bildinformationen für die Bestimmung der Koordinaten können der Bildaufnahmeeinrichtung entnommen werden, die in der drucktechnischen Maschine angeordnet ist und die zum Abtasten auf die Oberfläche eines Druckerzeugnisses und auf die Oberfläche einer Druckerzeugnis fördernden Einrichtung gerichtet ist. Dazu können die gesamte Oberfläche oder nur Teilbereiche davon abgetastet werden.

Die Auswahl eines geeigneten Meßortes für einen bestimmten Betriebsvorgang kann mit Hilfe eines Rechners geschehen, der innerhalb der Steuer- und Regelschaltung angeordnet sein kann.

In dem Rechner Läuft ein Programm ab, das die geeigneten Meßorte findet.

In einem weiteren Schritt werden zur Istwert-Gewinnung die Druckerzeugnisse mit Hilfe der in der drucktechnischen Maschine angeordneten Bildaufnahmeeinrichtung an den vorbestimmten Meßorten abgetastet. Die Ist-Bildsignale werden der Steuer- und Regelschaltung zugeführt, wo sie in einem Vergleicher mit Sollwerten aus einem Bezugsgrößengeber verglichen werden. Von der Steuer- und Regelschaltung werden Steuersignale ausgegeben, die den Betriebsvorgang in gewünschter Weise beeinflussen.

Die Steuer- und Regelschaltung kann in einer Bedienkonsole untergebracht sein und in herkömmlicher analoger und digitaler Schaltungstechnik oder mit Fuzzy-Logik realisiert sein. Die Bedienperson kann mit der Steuer- und Regelschaltung in Interaktion treten, wozu der Bedienkonsole ein Rechner mit einem hochauflösenden Bildschirm, mit einer alphanumerischen Tastatur, mit einer Cursor-Steuereinrichtung und mit einer Eingabe- und Ausgabevorrichtung für Daten zugeordnet sein kann.

Auf dem Bildschirm kann das Bild von der Oberfläche eines Druckerzeugnisses einschließlich der von der Steuer- und Regelschaltung bestimmten Meßorte dargestellt werden, wobei die Meßorte besonders markiert sein können. Ebenso können auf dem Bildschirm ein Istbild, ein Differenzbild, Meßwerte von Betriebsgrößen und Stellgrößen angezeigt werden. Der Bediener hat die Möglichkeit, in die Steuerung oder Regelung der Betriebsvorgänge einzugreifen, indem er die Koordinaten der Meßorte, die Sollwerte von Betriebsgrößen oder die Stellgrößen verändert.

Die Bildaufnahmeeinrichtung ist auf ein auf der Mantelfläche eines Zylinders transportiertes Druckerzeugnis gerichtet. Auf diese Weise ist es mit der Erfindung möglich, die Betriebsvorgänge nicht nur in Abhängigkeit von Bildsignalen zu steuern oder zu regeln, die von der Oberfläche des Druckerzeugnisses stammen, sondern auch in Abhängigkeit von Bildsignalen, die von der Oberfläche der die Druckerzeugnisse transportierenden Einrichtungen entstammen. Die Erfindung ist in einer Greifersteuerung anwendbar, wobei anhand der Bildsignale, welche die Lage des Druckerzeugnisses relativ zu den das Druckerzeugnis in den Transporteinrichtungen haltenden Greifern beinhalten, die Greiferöffnungszeitpunkte gesteuert werden. Als Bildaufnahmeeinrichtung sind alle für fotometrische Messungen geeignete Bildsensoren einsetzbar, wie beispielsweise diskrete farbselektive Fotodioden und Transistoren, zeilen- und matrixförmige CCD-Lichtempfänger oder Farbbildaufnahmeröhren. Die Arbeitswellenlänge richtet sich nach der Art der verwendeten Bildsensoren, so daß sowohl Wärmestrahlung, IR-Strahlung, sichtbares Licht oder UV-Strahlung als die die Bildinformation enthaltende Strahlung verwendbar ist. Zur Bestimmung des Abtastortes können Signale aus Einrichtungen zur Messung der Lage des Bedruckstoffes bezüglich eines Referenzortes verwendet werden, die der Regelschaltung zugeführt werden, so daß eine Korrelation der Lagemeßwerte zu den Bildsignalen erfolgt.

Zur übertragung der das Bild wiedergebenden Signale kann vorteilhaft ein optischer Bildleiter eingesetzt werden, dessen Lichteintrittsfläche in Teilflächen aufgegliedert ist, wobei die Teilflächen Licht vom Bedruckstoff aus einzelnen Abtastzonen aufnehmen. An der Lichtaustrittsfläche sind dann fotoelektrische Empfängerelemente vorgesehen, die jeweils einer der Abtastzonen zugeordnet sind und die den Lichtstrom in elektrische Signale umwandeln.

In jedem Fall werden die von der Bildaufnahmeeinrichtung erzeugten Signale einer Einrichtung zum Aufbereiten der Bildsignale zugeführt. Die übertragung der Bildsignale zwischen Bildaufnahmeeinrichtung und der Aufbereitungseinrichtung kann auch drahtlos ohne Bildleiterkabel erfolgen, wenn die von den Bildsensoren aufgenommenen Informationen über eine elektromagnetische, akustische oder optische Sende- und Empfangsstrecke übermittelt werden. Eine derartige übertragungsstrecke erübrigt sich, wenn die Aufbereitungseinrichtung örtlich der Bildaufnahmeeinrichtung zugeordnet ist. Die Einrichtung zur Aufbereitung der Bildsignale erlaubt je nach Betriebsmodus der Bildaufnahmeeinrichtung eine Datenreduktion, so daß eine optimale Regelzeit gewährleistet ist.

Die aufbereiteten Bildsignale werden der Vergleichseinrichtung zugeführt und mit Bezugssignalen verglichen, die einem Bezugsgrößengeber entnehmbar sind. Als Bezugsgrößengeber ist ein Speicher einsetzbar.

Desweiteren können die Bezugssignale einem Sollwert-Speicher entnommen werden, der der Steuereinrichtung der Druckmaschine zugeordnet ist. Als Sollwert-Speicher sind alle in der Datenverarbeitung üblichen Speichermedien, wie z. B. Halbleiterspeicher, Disketten, Magnetbänder und optische Speicher, einsetzbar. Die Bezugssignale können vom Bediener per Hand korrigiert oder verändert werden. Ebenso hat der Bediener die Möglichkeit, die Bezugssignale global prozentual zu ändern.

Wenn im Ergebnis des Vergleichs zwischen Soll- und Istwerten das Ausgangssignal von einem Grenzwert abweicht, dann kann ein Fehlersignal erzeugt und ausgegeben werden. Eine Variante ist, daß ein akustisches Signal ausgegeben wird. Wenn zur Interaktion der Bedienperson mit der Maschinensteuerung und mit dem Farbregler ein Computer mit alphanumerischer Tastatur und Cursor-Steuereinrichtung sowie mit einem Bildschirm vorgesehen ist, dann kann das Fehlersignal optisch auf dem Bildschirm erzeugt werden.

In der Figur ist ein Schema für eine Bildsgnalgewinnung an einem Zylinder 76 einer Bogendruckmaschine dargestellt. Über die Breite des Zylinders 76 angeordneten Empfängermodule 77 sind mit einer Einrichtung 34 zum Aufbereiten der Bildsignale verbunden. Ebenfalls modular aufgebauten Lichtquellen 78 sind mit einer Einrichtung 79 zur Lichtmengenregulierung, welche ebenfalls innerhalb einer Maschinensteuerung 30 untergebracht ist, verbunden. Zur Synchronisierung und zur Bereitstellung eines Vorverarbeitungstaktes ist innerhalb der Maschinensteuerung 30 eine Synchronisationseinrichtung 80 und ein Timer vorgesehen, welche mit einem inkrementalen Geber 81 verbunden sind.

## Patentansprüche

1. Verfahren zur Steuerung oder Regelung einer drucktechnischen Maschine, bei dem:
mit mindestens einer innerhalb der Maschine angeordneten Bildaufnahmeeinrichtung Bildinformationen von mindestens einer Oberfläche mindestens eines Druckerzeugnisses erzeugt werden,
die Bildinformationen einer Verarbeitungseinrichtung zugeführt werden,
die Bildaufnahmeeinrichtung zusätzlich zur gesamten Oberfläche des Druckerzeugnisses die Oberfläche der das Druckerzeugnis relativ zur Bildaufnahmeeinrichtung fördernden Einrichtung abtastet,
aus den Bildinformationen, die die Oberfläche des Druckerzeugnisses und der das Druckerzeugnis fördernden Einrichtung wiedergeben, Koordinaten für die Meßorte der Bildaufnahmeeinrichtung bestimmt werden,
an den Meßorten mit Hilfe der Bildaufnahmeeinrichtung Bildsignale bestimmt werden, welche die Lage des Druckerzeugnisses relativ zu der das Druckerzeugnis fördernden Einrichtung beinhalten, und
bei dem die Bildsignale der Verarbeitungeinrichtung zugeführt werden, in der Stellsignale erzeugt werden, die für die Steuerung oder Regelung der das Druckerzeugnis fördernden Einrichtung verwendet werden.

2. Verfahren nach Anspruch 1, **dadurch gekennzeichnet,**
**daß** bei einer bogenführenden Maschine die fördernde Einrichtung Greifer enthält, wobei die Stellsignale die Greiferöffnungszeitpunkte steuern.

## Claims

1. Process for controlling or regulating a printing machine, in which:
image information from at least one surface of at least one printed product is generated using at least one image-recording device arranged within the machine,
the image information is fed to a processing device,
the image-recording device, in addition to scanning the entire surface of the printed product, scans the surface of the apparatus that transports the printed product in relation to the image-recording device,
coordinates for the measurement sites of the image-recording device are determined from the image information which reproduces the surface of the printed product and of the apparatus that transports the printed product,
at the measurement sites, and with the aid of the image-recording device, image signals are determined which contain the location of the printed product in relation to the apparatus that transports the printed product, and
in which the image signals are fed to the processing device, in which actuating signals are generated which are used for the control or regulation of the apparatus that transports the printed product.

2. Process according to Claim 1, **characterized in that** in the case of a sheet-fed machine the transporting apparatus contains grippers, the actuating signals controlling the point in time at which the grippers open.

## Revendications

1. Procédé de commande et de réglage d'une machine à imprimer, suivant lequel :
des informations d'image d'au moins une surface d'au moins un produit d'impression sont générées au moyen d'au moins un dispositif de prise de vues disposé à l'intérieur de la machine,
les informations d'image sont envoyées à un dispositif de traitement.
le dispositif de prise de vues explore, en plus de la totalité de la surface du produit d'impression, la surface du dispositif transportant le produit d'impression par rapport au dispositif de prise de vues,
les coordonnées des lieux des mesures effectuées par le dispositif de prise de vues sont déterminées à partir des informations d'image qui reproduisent la surface du produit d'impression et celle du dispositif transportant le produit d'impression,
des signaux d'image, qui sont déterminés aux lieux de mesure à l'aide du dispositif de prise de vues, contiennent la position du produit d'impression par rapport au dispositif transportant le produit d'impression et
suivant lequel les signaux d'image sont dirigés sur le dispositif de traitement dans lequel sont générés des signaux de positionnement qui sont utilisés pour la commande ou le réglage du dispositif transportant le produit d'impression.

2. Procédé selon la revendication 1. **caractérisé en ce que**, dans une machine dans laquelle passent des feuilles, le dispositif de transport comprend des preneurs. les signaux de commande commandant les instants d'ouverture des preneurs.
